# FASCICULE DE BREVET EUROPEEN

(11) **EP 3 979 852 B1**
(45) Date de publication et mention de la délivrance du brevet: **15.10.2025**
(21) Numéro de dépôt: 20730332.2
(22) Date de dépôt: 03.06.2020
(51) Int. Cl.: A24D 3/04, A24C 5/40

(54) **ENSEMBLE DE FILTRES EN CARTON EN FORME DE BATONNET**
SET MIT STABFÖRMIGEN PAPPFILTERN
SET OF STICK-SHAPED FILTERS MADE OF CARDBOARD

(30) Priorité: 07.06.2019 FR 1906092
(43) Date de publication de la demande: 13.04.2022
(73) Titulaire: Republic Technologies (NA) LLC, Glenview, IL 60025 (US)
(72) Inventeur: PARTOUCHE, Olivier, 08017 Barcelona (ES)
(74) Mandataire: Regimbeau
(86) Numéro de dépôt international: PCT/IB2020/055214
(87) Numéro de publication internationale: WO 2020/245730

(56) Documents cités:
- WO-A1-2015/014999
- WO-A1-2018/007300
- GB-A- 2 383 252
- US-A1- 2015 189 914

## Description

### DOMAINE DE L'INVENTION

La présente invention concerne le domaine des articles pour fumeurs et particulièrement des cigarettes.

Plus précisément, la présente invention concerne le domaine des cigarettes à rouler, notamment des filtres pour cigarettes à rouler, des cônes ou tubes manufacturés, asymétriques ou non.

### ARRIERE PLAN TECHNOLOGIQUE DE L'INVENTION

On connait de nombreux types de filtres à cigarettes ou tubes manufacturés asymétriques (cônes) ou non, destinés aux fumeurs.

Généralement ces filtres sont composés de blocs cylindriques de mousse ou cellulose. Les filtres pour cigarettes permettent de filtrer certaines substances contenues dans le tabac, et ainsi réduire l'impact du goudron et de la nicotine, ainsi que d'adoucir la fumée.

On connaît aussi des filtres 10 plus grossiers pour cigarettes, comme illustré aux figures 1 à 3 annexées, réalisés par enroulement d'une bande de carton ou d'un matériau à base de cellulose. Ces filtres sont généralement dénommés « toncar » qui correspond à l'inverse en verlan de carton, ou « tip ».

Il existe de nombreux types de filtres en carton fournis sous forme de carnet ou rouleau, imprimés ou non, livrés à plat ou non, et que l'utilisateur enroule au moment de la formation d'une cigarette. Il existe également des filtres pré-roulés prêt à l'usage, comme il existe des tubes manufacturés, asymétriques ou non, comportant ce même type de filtres pré-roulés.

L'utilisation d'un bout-filtre en carton 10 permet à l'utilisateur de papier à rouler, de positionner un filtre en bout de cigarette afin d'éviter au tabac de sortir de la cigarette et d'aller dans la bouche. Il permet également de fumer la totalité du tabac de la cigarette sans se brûler.

Globalement, les bouts-filtres connus 10 sont roulés sur eux-mêmes pour former par pliage un "S" 11 ou une géométrie similaire, afin de créer l'intérieur du filtre et d'obstruer le passage du tabac, puis différents tours 12 sur l'extérieur de la forme initiale en "S" 11.

Les figures 4 et 5 illustrent, à titre non limitatif, d'autres exemples de tels bouts-filtres, dans lesquels le pliage 11 a respectivement la forme des lettres "W" et "M".

On peut se reporter notamment au document FR3057441 au nom du présent déposant pour avoir plus de détails sur la technique de fabrication d'un tel filtre.

Dès lors qu'un fumeur souhaite acheter de tels bouts-filtres déjà pré-roulés, on met à sa disposition des conditionnements, dans lesquels ces bouts-filtres sont soit en vrac (c'est le cas d'emballages en forme de sachets en matière plastique ou en papier), soit rangés les uns à côté des autres (c'est le cas d'emballages en formes de boîtiers).

Mais dans ces deux configurations, sauf à faire très attention, il existe un risque élevé que plusieurs bouts filtres d'échappent du conditionnement et tombent à terre. De même, si le conditionnement préalablement ouvert échappe des mains de l'utilisateur, il est probable qu'une grande partie des bouts filtres se répande à terre.

Dans ce contexte, l'art antérieur le plus proche connu du présent déposant est constitué par WO2015/014999, WO2018/007300, GB2383252 et US2015/189914.

En tout état de cause, la présente invention a pour but d'apporter une solution complète au problème décrit plus haut.

### RESUME DE L'INVENTION

Ainsi, la présente invention se rapporte à un ensemble de filtres en carton ou en matière cellulosique, qui a la forme d'un bâtonnet généralement cylindrique et est constitué d'une pluralité de filtres individuels, chacun constitué d'un enroulement sur lui-même d'un flanc de carton ou de matière cellulosique, ces filtres, disposés dans le prolongement les uns des autres, étant partiellement reliés deux à deux par des moyens de liaison, de sorte qu'il est possible de séparer au moins un filtre dudit bâtonnet par enlèvement ou sectionnement desdits moyens de liaison, caractérisé par le fait qu'il comprend uniquement une seule feuille de carton ou de matière cellulosique dans laquelle sont formées des découpes parallèles qui individualisent lesdits flancs, chacune des découpes étant partielle, c'est à dire qu'il existe entre les découpes des ponts de matière, formant lesdits moyens de liaison, qui relient deux flancs voisins.

De cette façon, les filtres constitutifs de l'ensemble ne forment qu'une seule "entité", de laquelle l'utilisateur va prélever un filtre au fur et à mesure de ses besoins.

Et dans l'hypothèse où un ensemble s'échappe du conditionnement ou tombe à terre, il suffit de récupérer d'un seul geste cet ensemble et non pas une pluralité de filtres épars.

De plus, cette présentation en "bâtonnet" permet de conditionner plusieurs ensembles du même genre dans un étui (de forme parallélépipédique, par exemple au format d'un paquet de cigarettes) ou un sachet.

Enfin, le fait que l'ensemble comprenne seulement, c'est-à-dire uniquement, une feuille sans aucun autre élément additionnel, contribue à améliorer son usage (toute fraction de cet ensemble est utilisable) et à faciliter sa fabrication.

Selon d'autres caractéristiques non limitatives et avantageuses de cet ensemble, prises seules ou selon une combinaison quelconque :
- lesdits ponts de matière sont positionnés de telle manière qu'ils soient équidistants angulairement à la périphérie de chaque filtre ;
- cet ensemble comprend au moins quatre ponts de matière ;
- il comporte au moins cinq filtres ;
- il comporte au plus quinze filtres.

### BREVE DESCRIPTION DES DESSINS

D'autres caractéristiques et avantages de l'invention apparaîtront à la lecture de la description suivante d'un mode de réalisation préféré de l'invention. Cette description est faite en référence aux dessins annexés dans lesquels :
La figure 1 est une vue de gauche d'un filtre en carton qui peut faire partie de l'ensemble selon la présente invention ;
La figure 2 est une vue de droite du même filtre ;
La figure 3 est une vue en perspective du filtre des figures 1 et 2 ;
La figure 4 est une vue en perspective d'un autre mode de réalisation de ce filtre;
La figure 5 est une vue en perspective d'encore un autre mode de réalisation de ce filtre ;
La figure 6 est une vue de face d'un ensemble en forme de bâtonnet, conforme à la présente invention ;
La figure 7 est une vue en perspective de l'ensemble de la figure 6 ;
La figure 8 est une première vue de face de l'ensemble de la figure 6, représentant un filtre d'extrémité en cours de détachement ;
La figure 9 est une seconde vue de face de l'ensemble de la figure 6, représentant un filtre d'extrémité en cours de détachement ;
La figure 10 est encore une vue de face de l'ensemble de la figure 6, le filtre d'extrémité étant représenté détaché du reste de l'ensemble ;
La figure 11 est une vue en perspective et partielle du filtre et de l'ensemble de
la figure 10, destinée plus particulièrement à montrer les "ponts de matière" qui existent entre deux filtres voisins ;
La figure 12 est une vue de dessus d'une "préforme" qui permet d'obtenir un ensemble selon l'invention ;
La figure 13 est une vue de détail de la figure 12.

### DESCRIPTION DETAILLEE DE L'INVENTION

Dans l'ensemble de la présente demande, y compris les revendications, on utilise indifféremment les termes "tip", "filtre" et "bout-filtre" pour désigner le même objet.

Ainsi que cela est particulièrement visible aux figures 6 et 7 annexées, on a affaire, conformément à la présente invention, à un ensemble 2 en forme de bâtonnet généralement cylindrique qui est constitué d'une pluralité de filtres 10 individuels et identiques, par exemple conformes à l'un des modes de réalisation visibles sur les figures 3 à 5 précitées, chacun constitué d'un enroulement sur lui-même d'un flanc de carton.

Ces filtres 10 sont disposés dans le prolongement les uns des autres de manière à constituer ainsi le bâtonnet.

Dans l'exemple représenté ici, on a affaire à un ensemble 2 constitué de cinq filtres. Ce nombre n'est absolument pas limitatif. On pourrait former des ensembles comportant un nombre différent de filtres, préférentiellement un nombre supérieur. A titre indicatif, ce nombre est inférieur ou égal à 15, de manière à constituer des ensembles de taille raisonnable, compatible avec les conditionnements actuellement disponibles.

Conformément à l'invention, les filtres 10 de l'ensemble 2 sont reliés deux à deux par des moyens de liaison, de sorte qu'il est possible de séparer au moins un filtre 10 dudit bâtonnet par enlèvement ou sectionnement desdits moyens de liaison.

Selon l'invention, ces moyens de liaison consistent en des "ponts" de matière qui relient deux filtres voisins 2.

Ces ponts ou "points d'attache", référencés 3, sont particulièrement visibles à la figure 11. Ils font partie intégrante des filtres.

Ces ponts de matière suffisent à rendre les filtres 10 solidaires les uns des autres et donner une certaine cohésion à l'ensemble 2.

Toutefois, ces ponts 3 ne sont pas suffisamment résistants pour s'opposer à la séparation d'un filtre 10 (voir figure 10), après basculement de ce filtre 10 selon un angle aigu, comme le montre la flèche f de la figure 8. Si nécessaire, ce mouvement de basculement peut être poursuivi jusqu'à l'obtention d'un angle plus grand, voisin de l'angle droit, comme montré à la figure 9.

Le basculement fait forcer la matière des filtres, de sorte que les ponts 3 se cassent et se rompent. Ainsi, le filtre 10 est désolidarisé des autres et est prêt à être utilisé. Il est à noter qu'il n'y pas de résidus ou de matière autre à jeter, car les ponts 3 font partie intégrante des filtres 10 et sont constitués du même matériau. Autrement dit, toute fraction de cet ensemble est utilisable. Le fait que les ponts 3 fassent partie des filtres rend l'usage de l'ensemble extrêmement facile et en simplifie la fabrication.

Si nécessaire, ce mouvement de basculement peut être combiné à un léger mouvement de traction, dès lors que l'utilisateur sent que le filtre 10 d'extrémité est sur le point de se séparer de l'ensemble 2.

De manière particulièrement avantageuse, les ponts sont répartis équidistants angulairement à la périphérie de chaque filtre, de manière à donner à l'ensemble une cohésion uniforme et à permettre une séparation aisée.

Bien entendu, à chaque fois que l'utilisateur souhaite prélever un filtre 10, il opère de la même manière que décrit précédemment.

Pour obtenir un tel ensemble 2, on utilise préférentiellement une préforme 4 (dont la protection n'est pas revendiquée) telle que celle qui est représentée à la figure 12 annexée.

Cette préforme 4 est constituée d'une bande de carton rectangulaire allongée, dont les grands côtés parallèles sont référencés 40 et les petits côtés 41.

Dans cette préforme 4 sont individualisées cinq bandelettes 5, dont les grands côtés s'étendent parallèlement aux petits côtés 41 de la préforme 4.

Chaque bandelette est séparée de sa voisine (ses voisines) par des découpes partielles 6 lesquelles sont séparées par les ponts de matière 3 précités.

La réalisation des prédécoupes est préférentiellement mise en œuvre à l'aide d'une machine automatisée qui ne sera pas décrite ici car elle ne constitue pas le cœur de l'invention.

La préforme 4 est ensuite enroulée sur elle-même d'une manière similaire à ce qui est déjà réalisé et connu pour la confection de filtres individuels. Là encore, une machine automatisée est préférentiellement utilisée. Dès lors que la préforme prend sa forme définitive de bâtonnet, un filet de colle est mise en place afin d'assurer la cohésion dans le temps de ce bâtonnet.

La préforme 4 peut éventuellement présenter des prédécoupes supplémentaires sur une partie de son épaisseur, pour faciliter la mise en forme des filtres, comme expliqué dans le FR 3057441 précité.

En plus des avantages précités liés à l'utilisation de l'ensemble 2 précité, la fabrication de cet ensemble à partir d'une préforme 4 permet de rationaliser cette opération.

Il peut être prévu un emballage (dont la protection n'est pas revendiquée) pour un tel ensemble.

Un tel emballage pour un ensemble 2 tel que celui décrit précédemment consiste en une enveloppe de forme analogue à celle dudit bâtonnet précité. En d'autres termes, il a aussi une forme de bâtonnet et est dimensionné pour permettre d'y insérer un ensemble, tout en l'enserrant. Cette enveloppe comporte des prédécoupes qui sont disposées de telle manière qu'elles s'étendent en regard des zones qui séparent les filtres individuels 10 lorsqu'un bâtonnet est présent dans ladite enveloppe.

Avantageusement, cet emballage est transparent ou translucide, afin que le consommateur puisse voir facilement le nombre de filtres présents. On peut envisager que la matière qui constitue cet emballage soit la même celle des emballages transparents de paquets de cigarettes.

Lorsque le consommateur souhaite prélever un filtre de l'emballage, par un seul et unique geste, il va rompre une des prédécoupes de l'emballage, ainsi que la prédécoupe en regard de l'ensemble 2.

En plus des avantages déjà décrits liés à la présente invention, on peut noter qu'il est extrêmement facile de transporter un ensemble en forme de bâtonnet (constitué par exemple de six filtres), pour une utilisation nomade sans disperser ou perdre lesdits filtres.

Le consommateur peut prélever successivement un filtre, de sorte que le bâtonnet se réduit mais reste compact et monobloc.

## Revendications

1. Ensemble (2) de filtres (10) en carton ou en matière cellulosique, qui a la forme d'un bâtonnet généralement cylindrique et est constitué d'une pluralité de filtres individuels (10), chacun constitué d'un enroulement sur lui-même d'un flanc (5) de carton ou de matière cellulosique, ces filtres (10), disposés dans le prolongement les uns des autres, étant partiellement reliés deux à deux par des moyens de liaison (3), de sorte qu'il est possible de séparer au moins un filtre (10) dudit bâtonnet par enlèvement ou sectionnement desdits moyens de liaison (3), **caractérisé par le fait qu'**il comprend uniquement une seule feuille (4) de carton ou de matière cellulosique dans laquelle sont formées des découpes parallèles (6) qui individualisent lesdits flancs (5), chacune des découpes étant partielle, c'est à dire qu'il existe entre les découpes (6) des ponts de matière (3), formant lesdits moyens de liaison, qui relient deux flancs voisins (5).

2. Ensemble (2) selon la revendication 1, **caractérisé par le fait que** lesdits ponts de matière (3) sont positionnés de telle manière qu'ils soient équidistants angulairement à la périphérie de chaque filtre (10).

3. Ensemble (2) selon la revendication 1 ou 2, **caractérisé par le fait qu'**il comprend au moins quatre ponts de matière (3).

4. Ensemble (2) selon l'une des revendications 1 à 3, **caractérisé par le fait qu'**il comporte au moins cinq filtres (10).

5. Ensemble (2) selon l'une des revendications 1 à 4, **caractérisé par le fait qu'**il comporte au plus quinze filtres (10).

## Patentansprüche

1. Set (2) aus Filtern (10) aus Pappe oder Zellulosematerial, das die Form eines im Allgemeinen zylindrischen Stabs aufweist und aus einer Vielzahl individueller Filter (10) besteht, die jeweils aus einem um sich selbst gewickelten Zuschnitt (5) aus Karton oder Zellulosematerial besteht, wobei diese Filter (10), die in Verlängerung zueinander angeordnet sind, teilweise paarweise durch Verbindungsmittel (3) miteinander verbunden sind, so dass mindestens ein Filter (10) des Stabs durch Entfernen oder Durchtrennen der Verbindungsmittel (3) abtrennbar ist, **dadurch gekennzeichnet, dass** es nur eine einzige Lage (4) aus Karton oder Zellulosematerial umfasst, in der parallele Ausschnitte (6) ausgebildet sind, die die Zuschnitte (5) individualisieren, wobei jeder der Ausschnitte teilweise ist, das heißt, dass zwischen den Ausschnitten (6) Materialbrücken (3) vorhanden sind, die die Verbindungsmittel bilden und zwei benachbarte Zuschnitte (5) verbinden.

2. Set (2) nach Anspruch 1, **dadurch gekennzeichnet, dass** die Materialbrücken (3) derart positioniert sind, dass sie am Umfang jedes Filters (10) in gleichem Winkelabstand voneinander angeordnet sind.

3. Set (2) nach Anspruch 1 oder 2, **dadurch gekennzeichnet, dass** es mindestens vier Materialbrücken (3) umfasst.

4. Set (2) nach einem der Ansprüche 1 bis 3, **dadurch gekennzeichnet, dass** es mindestens fünf Filter (10) aufweist.

5. Set (2) nach einem der Ansprüche 1 bis 4, **dadurch gekennzeichnet, dass** es höchstens fünfzehn Filter (10) umfasst.

## Claims

1. A set (2) of filters (10) made of cardboard or cellulosic material, which has the shape of a generally cylindrical stick and consists of a plurality of individual filters (10), each consisting of a winding on itself of a blank (5) of cardboard or cellulosic material, these filters (10), disposed in the extension of each other, being partially connected in pairs by connecting means (3), such that it is possible to separate at least one filter (10) from said stick by removing or severing said connecting means (3), **characterized by** the fact that it comprises only a single sheet (4) of cardboard or cellulosic material in which parallel cutouts (6) which individualize said blanks (5) are formed, each of the cutouts being partial that is to say there are, between the cutouts (6), bridges of material (3), forming said connecting means, which connect two neighboring blanks (5).

2. The set (2) according to claim 1, **characterized in that** said bridges of material (3) are positioned such that they are angularly equidistant at the periphery of each filter (10).

3. The set (2) according to claim 1 or 2, **characterized in that** it comprises at least four bridges of material (3).

4. The set (2) according to any of claims 1 to 3, **characterized in that** it includes at least five filters (10).

5. The set (2) according to any of claims 1 to 4, **characterized in that** it includes at most fifteen filters (10).
